# EUROPÄISCHE PATENTSCHRIFT

(11) **EP 2 674 085 B1**
(45) Veröffentlichungstag und Bekanntmachung des Hinweises auf die Patenterteilung: **24.08.2016**
(21) Anmeldenummer: 13180083.1
(22) Anmeldetag: 28.06.2007
(51) Int. Cl.: A47K 11/10

(54) **Toilettenbürste**
Toilet brush
Brosse WC

(30) Priorität: 25.07.2006 DE 102006034405
(43) Veröffentlichungstag der Anmeldung: 18.12.2013
(62) Teilanmeldung aus: 07786887.5
(73) Patentinhaber: Huller, Joachim, 77716 Fischerbach (DE)
(72) Erfinder: Huller, Joachim, 77716 Fischerbach (DE)
(74) Vertreter: Weickmann & Weickmann PartmbB

(56) Entgegenhaltungen:
- WO-A-2006/005925
- DE-A1- 2 905 603
- DE-C1- 3 523 968
- DE-U1-202004 013 060
- FR-A- 2 569 972
- GB-A- 2 188 540
- US-B1- 6 460 215

## Beschreibung

### I. Anwendungsgebiet

Die Erfindung betrifft eine Reinigungsbürste für insbesondere gekrümmte Oberflächen, insbesondere zur Verwendung als Toilettenbürste, Spülbürste, Bürste zur Dachrinnenreinigung, Kosmetik-Peelingbürste oder Saunabürste.

### II. Technischer Hintergrund

Toilettenbürsten dienen der Reinigung von heute üblichen Toilettenschüsseln, die in der Regel aus Porzellan bestehen und die einen u-förmigen, nach unten offenen, Innenrand besitzen, in dem das Wasser eingespült wird und in dem sich ebenfalls Verschmutzungen absetzen können. Mit einer Toilettenbürste sollen Feststoffablagerungen an allen Innenflächen der Toilettenschüssel, auch unter dem nach innen gekröpften Rand, gut entfernbar sein.

Zusätzlich besteht die Forderung, dass die Toilettenbürste selbst, also vor allem deren Reinigungskopf, dennoch so gestaltet sein muss, dass die beim Reinigungsvorgang sich im Reinigungskopf absetzenden Feststoff-verunreinigungen ebenfalls leicht entfernbar sind, und zwar vorzugsweise ausschließlich mittels der Wasserströmung der Toilettenspülung innerhalb der Toilettenschüssel.

Zu diesem Zweck sind unterschiedliche Formen von Toilettenbürsten bekannt.

Die häufigste Form besteht aus einem Reinigungskopf, der rotationssymmetrisch zur Längsachse des Stiels ist, und der aus Borsten, meist Bündeln von Borsten, besteht, die von dem Grundkörper des Reinigungskopfes, welches in Axialrichtung des Stiels eine Art Verlängerung darstellt, aufgenommen sind. In der Regel bestehen sowohl die Borsten als auch der Stiel und der Grundkörper des Reinigungskopfes aus Kunststoff.

Der Nachteil dieser Bauform besteht darin, dass die Borsten relativ dünn sind, meist unter 1 mm, und beim Entlangziehen mit ihren freien Enden über eine zu reinigende Fläche nur eine sehr schmale Spur reinigen.

Auf der anderen Seite sind die Enden der einzelnen Borsten relativ weit voneinander entfernt, nämlich mehrere Millimeter, was notwendig ist, um eine anschließende Reinigung der Borsten selbst nicht zu sehr zu erschweren, denn je näher die Borsten zusammenstehen, umso schwerer sind dazwischen abgelagerte Verunreinigungen zu entfernen. Dies zeigt sich insbesondere, wenn die Borsten in Büschelform angeordnet sind, indem Verunreinigungen umso schwerer aus den Zwischenräumen zwischen den Borsten zu entfernen sind, je näher sie zum Befestigungspunkt des Büschels am Grundkörper vorgedrungen sind, und je näher die Borsten beieinander liegen.

Um eine ausreichende Reinigungswirkung auf der Unter- und Seitenfläche der Toilettenschüssel zu gewährleisten, müssten die Borsten eine ausreichende Steifigkeit aufweisen. Dies jedoch verhindert wiederum ein Umbiegen und Eindringen der Borsten unter den gekröpften Rand, und wenn, dann erfolgt eine Reinigung nur auf der Außenseite des gekröpften Randes, nicht aber auf der Innenseite.

Zur Verbesserung ist an derartigen rotationssymmetrischen Bürsten, meist am oberen Teil des Reinigungskopfes, manchmal ein zusätzliches, mit dem freien Ende nach oben aufragendes, plattenförmiges Bürstenteil angeordnet, welches dem Hineinfahren unter den Rand dienen soll.

Dies ist im Prinzip wirksam, wegen der entweder relativ hoch liegenden oder radial relativ weit auskragenden Position dieses Zusatzteiles zum übrigen Bürstenkopf.

Die Reinigung des Zusatzteiles gestaltet sich jedoch äußerst schwierig, da es fast keine Stellung gibt, in der man dieses Zusatzteil in den Strom der Wasserspülung der Toilette halten kann, da der Durchmesser des rotationssymmetrischen Teiles alleine in der Regel bereits annähernd dem freien Durchmesser des Abflussrohres zum Siphon, also dem Geruchsverschluss der Toilette, entspricht.

Daneben sind natürlich auch Toilettenbürsten bekannt, bei denen der Reinigungskopf ein Grundkörper in Form einer kleinen, stabilen Platte ist, von dem aus die Borsten bzw. Borstenbündel im wesentlichen parallel laufend und nur leicht divergierend meist in nur eine Richtung, etwa lotrecht zur Hauptebene des Grundkörpers oder auch in beide Richtungen, die hierzu lotrecht sind, abragen.

In der Regel ist dann die Plattenebene des Grundkörpers gekröpft am Stiel befestigt. Damit kann eine Reinigung der sichtbaren Flächen der Toilette leicht erfolgen, aber eine Reinigung unter dem gekröpften Rand ist damit völlig unmöglich.

Darüber hinaus besteht das Problem der dünnen und an den Enden relativ weit voneinander entfernten Borsten und deren Enden.

Von der Grundform des rotationssymmetrischen, im einfachsten Fall zylindrischen oder halbkugelförmigen, Reinigungskopfes, der aus Borsten gebildet wird, gibt es darüber hinaus eine Reihe von Abwandlungen.

So beschreibt DE 101 52 123 C1 einen zylindrischen Rotationskörper als Reinigungskopf, der mindestens eine Planfläche, beispielsweise in Form einer sekantenförmigen Abflachung, aufweist.

Die PCT-Anmeldung WO 03/088800 A1 fordert dagegen eine Einbuchtung in der rotationssymmetrischen Außenkontur des aus Borsten gebildeten Bürstenkopfes, um mit dem nach außen gewölbten Teil nahe am freien Ende des Reinigungskopfes besser um den gekröpften Rand einfahren zu können.

Um das Problem der Verunreinigungen zwischen den Borsten des Reinigungskopfes zu vermeiden, ist es auch bereits bekannt, borstenlose Reinigungsköpfe zu verwenden, beispielsweise rotationssymmetrische Körper oder ungleichmäßig geformte Körper mit punktförmigen Noppen, linienförmigen Vorsprüngen etc. auf der Oberfläche, die unterschiedlich angeordnet und geformt sein können und nur sehr gering, meist 1-2 mm, über die übrige Oberfläche vorstehen.

Dann ist die Reinigungswirkung auf den zugänglichen sichtbaren Flächen der Toilettenschüssel meist umso besser, je steifer dieser Grundkörper ausgebildet ist, denn umso mehr Druck kann vom Benutzer beim Arbeiten auf die Fläche aufgebracht werden.

Allerdings verschlechtert eine zunehmende Steifigkeit dieser Art vom Reinigungskopf gleichzeitig die Fähigkeit, eine Reinigung unter dem ungebördelten Rand durchführen zu können.

So zeigt die DE 199 41 718 einen etwa zylindrischen Reinigungskopf mit geschlossener Außenfläche, auf dessen Außenfläche, insbesondere spiralig umlaufend, Lamellen angeordnet sind.

Aus der FR 2569972A1 ist eine Toilettenbürste bekannt, bei der der Bürstenkopf aus einem plattenförmigen Grundkörper besteht, der teilweise biegbar ist, und von dessen Unterseite Borsten abstehen. Der Stiel liegt in der verlängerten Hauptebene des hinteren, ebenen Teils des gekrümmten, plattenförmigen Grundkörpers.

Diese Toilettenbürste umfasst alle Merkmale des Oberbegriffs des Anspruchs 1.

Aus der US 6460215B1 ist eine Toilettenbürste mit einem Bürstenkopf bekannt, der aus einem hohlen, in der Aufsicht runden oder ovalen, Grundkörper besteht, der auf allen Seiten Borsten trägt. Der Stiel liegt in der Hauptebene des Grundkörpers des Bürstenkopfes und ist ebenfalls gerade.

### III. Darstellung der Erfindung

### a) Technische Aufgabe

Es ist daher die Aufgabe gemäß der Erfindung, eine Toilettenbürste zu schaffen, die trotz guter Reinigungswirkung, auch unter dem umgebördelten Rand der Toilettenschüssel ihrerseits leicht von Verschmutzungen frei zu halten ist und einfach und kostengünstig herzustellen ist.

### b) Lösung der Aufgabe

Diese Aufgabe wird durch die Merkmale in Anspruch 1 gelöst. Vorteilhafte Ausführungsformen ergeben sich aus den Unteransprüchen.

Durch die einerseits flache Ausbildung des Grundkörpers des Reinigungskopfes und andererseits die unterschiedliche Biegsamkeit seiner Randbereiche gegenüber dem zentralen Bereich ergibt sich der Vorteil, dass einerseits durch Aufpressen des relativ steifen Zentralbereichs auf der Bodenfläche der Toilettenschüssel ein relativ hoher Druck aufgebracht werden kann, und andererseits die biegsamen Ränder des flachen Grundkörpers mit beidseitig von der Hauptflächen des Grundkörpers abstehenden Borsten problemlos unter den gekröpften Rand der Toilettenschüssel eingeführt werden können, um dort eine Reinigung zu bewirken. Auf der Oberfläche des Grundkörpers sind eine Vielzahl von Reinigungselementen angeordnet, die quer von der Oberfläche des Grundkörpers abstehen, und am Rand auch in der Hauptebene des Grundkörpers abstehen können. Als Reinigungselemente sind Borsten mit unterschiedlichen Querschnittsformen verwendet werden, insbesondere in ihrem Querschnitt hohle oder auch massive Reinigungselemente.

Besonders vorteilhaft haben sich dabei Borsten erwiesen, die einen dreieckigen und insbesondere V-förmigen Querschnitt aufweisen.

Die Ausrichtung des Querschnittes solcher Borsten kann dabei jeweils in die gleiche Richtung gewählt sein, oder vom Befestigungspunkt des Stieles am Grundkörper aus betrachtet jeweils radial nach außen weisend, wobei letzteres einen nicht richtungsgebundenen Einsatz der Bürste vereinfacht.

Die Borsten sind einstückig zusammen mit dem Grundkörper aus einem Kunststoff, beispielsweise einem gummiartigen Kunststoff, ausgebildet Vorzugsweise ist der Übergang vom Grundkörper zu den Reinigungselementen bzw. Borsten gerundet mit einem Rundungsradius von mindestens **1** mm, besser mindestens **2** mm, insbesondere mindestens **3** mm, um dadurch das in Kanten leichter von statten gehende Ablagern von Verunreinigungen zu verhindern.

Aus dem gleichen Grund sind die Borsten, am Grundkörper in einem Mindestabstand von 3 mm oder mehr, besser **4** mm oder **5** mm, angeordnet, und dementsprechend einzeln und nicht büschelweise zusammengefasst, um ebenfalls das Ablagern von Verunreinigungen zu erschweren. Die Gesamtdicke des Reinigungskopfes beträgt dabei - wenigstens in einigen seiner Randbereiche - gemessen einschließlich der Erstreckung der auf ihm befestigten Reinigungselemente etwas mehr als die freie Breite in der U-förmigen Kröpfung der Toilettenschüssel, so dass bei einem Hineinfahren mit den Rändern der Bürste unter dem gekröpften Rand zwangsweise eine Reinigung sowohl auf der Innenseite als auch auf der Außenseite der Kröpfung erfolgt.

Um den aufzubringenden Druck gerade beim Reinigen der Kröpfung variieren zu können, können die einzelnen Randbereiche des Grundkörpers, der in der Aufsicht betrachtet herzförmig oder pfeilförmig gestaltet ist jedoch vorzugsweise konvexe Ausbuchtungen nach außen aufweist, unterschiedlich biegsam sein.

Aus demselben Grund kann auch ein- und derselbe Randbereich unterschiedlich leicht in die beiden Querrichtungen zur Hauptebene des Grundkörpers biegsam sein, was beispielsweise durch auf einer Seite des Grundkörpers vorhandene Versteifungsrippen leicht erreichbar ist.

Ebenso können die Borsten auf den beiden Seiten des Grundkörpers eine unterschiedliche Steifigkeit aufweisen und/oder unterschiedliche Querschnittskonturen und/oder unterschiedliche Querschnittsabmessungen, um die Reinigungswirkung der beiden Seiten des Grundkörpers unterschiedlich zu gestalten, was insbesondere dann von Vorteil ist, wenn der Stiel vom Grundkörper in dessen Haupterstreckungsrichtung abragt, so dass der Grundkörper auch auf der Bodenfläche der Toilettenschüssel mit beiden Seiten einsetzbar ist.

Dennoch kann der Befestigungspunkt des Stieles am Grundkörper statt am Rand des Grundkörpers zu dessen Mitte hin versetzt angeordnet sein, und sogar von der Hauptebene des Grundkörpers aus lotrecht abragen.

In einer Weiterbildung der Erfindung ist der Grundkörper des Reinigungskopfes hohl ausgebildet, was für unterschiedliche Zwecke genutzt werden kann.

Zum einen können in der Wandung des Grundkörpers Austrittsöffnungen, insbesondere in Ventilform, welche sich erst bei Druck auf die Außenfläche öffnet, angeordnet sein, um ein in dem Hohlraum bevorratetes Desinfektions- oder Reinigungsmittel ausbringen zu lassen.

Vorzugsweise steht der Hohlraum im Grundkörper mit einem Hohlraum im Stiel in Verbindung, und der Stiel ist als Pumpe ausgebildet, beispielsweise indem in seinem rohrförmigen Zylinder ein Kolben abgedichtet verschiebbar ist.

Durch diese drucktechnische Verbindung vom Stiel zum Grundkörper kann entweder das Ausbringen eines Reinigungsmittels oder eines Desinfektionsmittels oder auch eines Geruchstoffes über im Grundkörper vorhandene Ausgussöffnungen variiert werden, oder der Grundkörper besitzt keine solchen Austrittsöffnungen, und mittels Betätigung der Pumpe des Stieles kann der im Grundkörper bestehende Überdrück variiert, also vorzugsweise erhöht werden. Dies wiederum führt zu einer Versteifung des Grundkörpers und damit zu einer Erhöhung der Reinigungswirkung, die dann mit dem Kopf aufgebracht werden kann.

Vorzugsweise verfügt die Bürste dabei über eine Arretiervorrichtung, um den erhöhten Druck im Grundkörper des Reinigungskopfes aufrecht zu erhalten, also beispielsweise den Pumpenkolben in einer vorwärtsgeschobenen Position zu sichern.

Um die Bürste möglichst universell einsetzen zu können, ist der Stil in seiner Winkellage zum Grundkörper verstellbar, vorzugsweise sogar von einer zur anderen Seite des Grundkörpers umklappbar gestaltet.

### c) Ausführungsbeispiele

Ausführungsformen gemäß der Erfindung sind im Folgenden beispielhaft näher beschrieben. Es zeigen:
- Fig. **1**a:: eine Aufsicht auf den Reinigungskopf,
- Fig. **1**b:: eine Seitenansicht der Bürste,
- Fig. **2:**: unterschiedliche Querschnittesformen von Reinigungselementen,
- Fig. **3:**: den Reinigungskopf in der Seitenansicht,
- **Fig. 4:**: die Bürste im Einsatz.

Figur **1**b zeigt die gesamte Reinigungsbürste in der Seitenansicht, bestehend aus einem Stiel **1** und einem Reinigungskopf **2,** der am unteren, freien Ende des Stieles **1** befestigt ist.

Der Stiel **1** ist dabei in der Seitenansicht doppelt S-förmig gekröpft um jeweils einen Winkel von circa **45**°, und besteht aus einem vorzugsweise hohlen Profil zum Beispiel aus Kunststoff oder einem anderen leicht zu reinigenden Material, welches keinen Abrieb auf Porzellan hinterlässt.

Das untere Ende des Stieles **1** ist vorzugsweise mit einem verringerten Querschnitt ausgestattet und steckt in einer entsprechenden Aufnahme, die als Fortsatz von der Oberseite des Grundkörpers **3** des Reinigungskopfes **2** abragt.

Der Stiel **1** besitzt dabei vorzugsweise einen nicht runden, sondern unrunden, zum Beispiel dreieckigen, äußeren Querschnitt, um ein Verdrehen in der Hand zu vermeiden.

Das hintere, obere Ende des Stieles **1** ist alles Handgriff **16** ausgebildet, und falls der Stiel **1** hohl ausgebildet ist, wie in der Figur **1**b, kann am oberen Ende eine Pumpe **14** angeordnet sein, in dem ein Kolben **17** in den Hohlraum **13** des Stieles **1** eindrückbar ist und dadurch in dem Hohlraum **13** Druck aufgebaut werden kann, dessen Sinn später an Hand der Figur **3** erläutert wird.

Der am Stiel **1** befestigte Reinigungskopf **2** besteht - wie aus Figur 1a ersichtlich - aus einem sich in einer Haupterstreckungsebene **10** erstreckenden Grundkörper **3,** etwa einer Platte mit zunehmender Dicke zu dem Befestigungspunkt **4** des Stieles **1** hin, und daran angeordneten und von dort in quer zur Hauptebene abragenden Reinigungselementen **5,** im folgenden der Kürze halber Borsten genannt.

Der Grundkörper **3** des Reinigungskopfes **2** besitzt dabei die Form eines Herzens oder Blattes, die Spitze dieser Form in die entgegen gesetzte Richtung weisend, in welche der Stiel **1** in der Seitenansicht gekrümmt ist.

Wie in Figur **1**a ersichtlich, sind die Borsten **5** dabei einzeln am Grundkörper **3** angeordnet und nicht in Bündeln zusammengefasst. Die Borsten oder Reinigungselemente **5** können dabei auf Linien angeordnet sein, die parallel zur Randkontur des Grundkörpers **3** verlaufen, wie in der oberen Bildhälfte dargestellt, oder auf Linien, die parallel zu nur einem Teil der Außenkontur parallel verlaufen, wie in der unteren Bildhälfte dargestellt, etwa parallel zu der Außenkontur der Ausbuchtungen **9** der Herz-Form.

Die Borsten **5** können - zum Beispiel wenn sie eine unrunde Form wie etwa die Form eines Dreiecks besitzen, mit ihrer Spitze immer radial von dem Zentrum des Grundkörpers **3** weg nach außen weisen, oder auch immer in Richtung der Symmetrieachse **18** des Grundkörpers **3** weisen.

Damit der annähernd plattenförmige Grundkörper **3** in Querrichtung **11** zu seiner Hauptebene **10** in seinen Randbereichen leichter die Bar ist alles in den weiteren Zentrum liegenden Bereichen, können auf der Oberseite Versteifungsrippen **8** ausgebildet sein, die sich im Zentrum, entweder im Schwerpunkt oder im Befestigungspunkt **4** für den Stiel **1** treffen, wie in Figur **1**a dargestellt, wo der Befestigungspunkt **4** jedoch knapp hinter dem Schwerpunkt der Herz-Form angeordnet ist, die hier der Treffpunkt der Versteifungsrippen **8** ist.

Alternativ dazu kann - an Stelle oder zusätzlich zu solchen Versteifungsrippen **8 -** die Dicke des Grundkörpers **3** vom Randbereich **3**a zum zentralen Bereich 3b des Grundkörpers **3** zunehmen, wie in Figur **1**b dargestellt.

Figur **2** zeigt mögliche Querschnittesformen der Borsten beziehungsweise Reinigungselemente **5,** wobei Formen ohne scharfe konvexe Einbuchtungen bevorzugt werden, da sich darin zu leicht Verschmutzungen absetzen können:

Es kann sich dabei um eine Dreiecksform handeln, nämlich gemäß Element **5**a um einen massiven Querschnitt, gemäß Element **5**b um einen hohlen Querschnitt oder gemäß Element **5**c um eine V-Form. Dagegen zeigt Element **5**d eine W-Form und Element **5**e eine Wellen-Form. Die Elemente **5**f und **5**g zeigen runde Querschnitte, entweder hohl oder massiv, und Element **5**h eine rechteckige, insbesondere quadratische Form. Die Ausrichtung ist dabei vorzugsweise so gewählt, dass eine konvexe Ecke oder Kante in Arbeitsrichtung zeigt. Element **5**i zeigt eine C-Form und Element **5**k eine X-Form, z. B. gebildet durch zwei an Rücken verbundene L-Formen.

Auch der gerundete Übergang-Radius **19** am Übergang **6** zwischen dem Grundkörper **3** und dem Reinigungselementen **5,** wie in Figur **1**b ersichtlich, ist wichtig, um die Ablagerung von Verschmutzungen in diesem Bereich zu vermeiden, und kann am besten dadurch erreicht werden, dass die Reinigungselemente **5** einstückig zusammen mit dem Grundkörperteil **3** ausgebildet werden, beispielsweise gespritzt werden aus einem gummiähnlichen Kunststoff.

Dennoch besteht eine der Herstellungsalternativen darin, wie in Figur **1**b bei einem Element eingezeichnet, dass der Grundkörper **3** Durchgangsbohrungen aufweist, durch die die Elemente **5** so hindurch gesteckt sind, dass sie auf der Oberseite und der Unterseite aus dem Grundkörperteil **3** vorstehen.

Auch das Maß des Überstandes der Reinigungselemente aus dem Grundkörper ist für die Funktion wichtig:

So können diese Elemente **5** auf einer Seite, in Figur **1**b und **3** beispielsweise auf der Oberseite, in Figur **3** zusätzlich auf der Unterseite, jeweils gleich weit über die gesamte Fläche vorstehen, während auf der Unterseite des Grundkörpers 3 der Figur **1**b die Reinigungselemente **5** im zentralen Bereich 3b wesentlich weiter vorstehen als im Randbereich **3**a.

Zusammen mit der Tatsache, dass auch die Form der Oberseite und Unterseite des Grundkörpers **3** frei wählbar ist, können Konstellationen gewählt werden, die an den zu reinigenden Gegenstand angepasst sind, also beispielsweise gemäß Figur **1**b eine ebene Unterseite des Grundkörpers **3** und eine zum zentralen Bereich 3b ansteigende Oberseite, während es bei der Lösung gemäß Figur **3** gerade umgekehrt ist, also dort eine ebene Oberseite und eine ballige, im zentralen Bereich **3**b vorstehend gewölbte Unterseite gegeben ist.

Eine typische Anpassung an den zu reinigenden Gegenstand zeigt Figur **4** bei der Verwendung der erfindungsgemäßen Bürste als Toilettenbrüste, um die freie Breite **7** unter dem überhängenden Rand einer Toilettenschlüssel reinigen zu können.

Die gesamte Höhe des Reinigungskopfes **2** im Randbereich **3**a, also vom freien Ende der nach oben ragenden Reinigungselemente **5** bis zum freien Ende der nach unten ragenden, also in die Gegenrichtung abragenden, Reinigungselemente **5** ist dabei gleich groß oder vorzugsweise etwas größer als die freie Breite **7,** um beide Flanken dieser Breite gleichzeitig erregen zu können.

Figur **3** zeigt eine weitere Variante des Reinigungskopfes **2'**, indem dieser einen sich im wesentlichen über die gesamte Fläche in der Hauptebene **10** erstreckenden Hohlraum **12** aufweist, der mit einem Hohlraum **12** im Ansatzteil und dieser wiederum mit dem Hohlraum **13** im dann befestigten Stiel **1** in Verbindung steht. Die an Hand der Figur **1**b erläuterte Pumpe **14** erzeugt in diesen Hohlraum **12** einen Druck, mit dessen Hilfe unterschiedliche Effekte erzielt werden können:

Entweder ist der Hohlraum **12** des Grundkörper **3** geschlossen, dann wird durch das Erhöhen des Druckes - je nach Steifigkeit des Materials des Grundkörpers **3 -** etwa die Form des Grundkörpers **3** verändert, vor allem aber durch den im Hohlraum **12** steigenden Druck der Grundkörper **3** deutlich versteift, so dass eine größere mechanische Reinigungswirkung mit dem gleichen Reinigungskopf **2,** allerdings bei verringerter Elastizität, erreicht werden kann.

Der Hohlraum **12** kann jedoch auch zum Speichern und Ausbringen einer Flüssigkeit, sei es einer Reinigungsflüssigkeit, einer Desinfektionsflüssigkeit oder einer Geruchsflüssigkeit dienen, in dem im Grundkörper **3** Austrittöffnungen, die vorzugsweise als Ventile **15** ausgebildet sind, angeordnet sind. Die Austrittsöffnungen beziehungsweise Ventile **15** können entweder in den Reinigungselementen **5,** nämlich derem hohlen Inneren, ausgebildet sein, oder auch zwischen den Reinigungselementen **5,** jedoch muss eine Verbindung mit dem Hohlraum **12** im Grundkörper **3** bestehen.

Ein Druck auf die Pumpe **14** würde danach also eine begrenzte Menge des im Hohlraum **12** befindlichen Stoffes ausbringen.

### BEZUGSZEICHENLISTE

- 1: Stiel
- 2: Reinigungskopf
- 3: Grundkörper
- 3a: Randbereich
- 3b: zentraler Bereich
- 4: Befestigungspunkt
- **5**a,b,...: Reinigungselemente (Borsten)
- **6**: Übergang
- **7**: freie Breite
- **8**: Versteifungsrippen
- **9**: Ausbuchtung
- **10**: Haupterstreckungsebene
- **11**: Querrichtung
- **12**: Hohlraum
- **13**: Hohlraum
- **14**: Pumpe
- **15**: Ventil
- **16**: Handgriff
- **17**: Kolben
- **18**: Symmetrieachse
- **19**: Radius

## Patentansprüche

1. Reinigungsbürste mit einem Stiel **(1)** und einem Reinigungskopf **(2)** mit Borsten **(5a-k),** wobei
a) der Grundkörper **(3)** des Reinigungskopfes **(2)** in seiner Haupterstreckungsebene **(10)** eine größere Ausdehnung aufweist als in der Querrichtung **(11)** hierzu,
b) der Grundkörper **(3)** plattenförmig ausgebildet ist,
c) der Grundkörper **(3)** in wenigstens einem seiner Randbereiche **(3a)** in Richtung quer zur Haupterstreckungsebene **(10)** biegsamer ist als im zentralen Bereich (3b) oder im Bereich des Befestigungspunktes **(4)** am Stiel **(1),**
d) die Borsten **(5a-k)** einstückig zusammen mit dem Grundkörper **(3)** ausgebildet sind,
**dadurch gekennzeichnet, dass**
e) die Borsten **(5a-k)** aus beiden Hauptflächen des Grundkörpers **(3)** vorstehen,
f) der Grundkörper (**3**) in der Aufsicht auf seine Haupterstreckungsebene **(10)** betrachtet eine herzförmige oder pfeilförmige Kontur aufweist,
g) der Stiel **(1)** betrachtet in Verlaufsrichtung der Haupterstreckungsebene **(10)** des Grundkörpers **(3)** eine S-förmige gebogene Form aufweist.

2. Reinigungsbürste nach Anspruch **1,**
**dadurch gekennzeichnet, dass**
die Borsten auf den beiden Seiten des Grundkörpers **(3)** eine unterschiedliche Steifigkeit und/oder unterschiedliche Querschnittskontur und/oder unterschiedliche Querschnittsabmessungen und/oder Länge aufweisen.

3. Reinigungsbürste nach einem der vorhergehenden Ansprüche,
**dadurch gekennzeichnet, dass**
ein- und derselbe Randbereich (3a) unterschiedlich leicht biegsam in die beiden Querrichtungen **(11)** zur Hauptebene **(10)** des Grundkörpers ist.

4. Reinigungsbürste nach einem der vorhergehenden Ansprüche,
**dadurch gekennzeichnet, dass**
der Befestigungspunkt **(4)** des Stieles **(1)** am Grundkörper **(3)** vom Rand (**3**a) des Grundkörpers **(3)** zurückversetzt, insbesondere in der Mitte, oder im Schwerpunkt der Fläche des Grundkörpers **(3)** angeordnet ist und der Stiel **(1)** insbesondere lotrecht zur Hauptebene **(10)** befestigt ist.

5. Reinigungsbürste nach einem der vorhergehenden Ansprüche zum Reinigen einer Toilettenschüssel mit einer U-förmigen Kröpfung unter dem Rand,
**dadurch gekennzeichnet, dass**
die Gesamtdicke des Reinigungskopfes **(2)** wenigstens in einigen Randbereichen (3a), gemessen einschließlich der Erstreckung der Borsten, geringfügig größer ist als die freie Breite (**7**) der U-förmigen Kröpfung der Toilettenschüssel.

6. Reinigungsbürste nach einem der vorhergehenden Ansprüche,
**dadurch gekennzeichnet, dass**
die Randbereiche (**3**a) des Grundkörpers **(3)** unterschiedlich leicht biegsam sind.

7. Reinigungsbürste nach einem der vorhergehenden Ansprüche,
**dadurch gekennzeichnet, dass**
die unterschiedliche Biegsamkeit des Grundkörpers **(3)** in die beiden Querrichtungen **(11)** durch Versteifungsrippen **(8)** auf einer der Außenseiten des Grundkörpers **(3)** erzielt wird.

8. Reinigungsbürste nach einem der vorhergehenden Ansprüche,
**dadurch gekennzeichnet, dass**
der Befestigungspunkt **(4)** des Stieles **(1)** am Grundkörper **(3)** am Rand **(3**a**)** des Grundkörpers **(3)** und in Erstreckungsrichtung **(10)** des Stieles **(1)** oder in einem spitzen Winkel zur Hauptebene **(10)** des Grundkörpers **(3)** erfolgt.

9. Reinigungsbürste nach einem der vorhergehenden Ansprüche,
**dadurch gekennzeichnet, dass**
der Stiel **(1)** am Grundkörper **(3)** beweglich und insbesondere elastisch zurückfedernd in seine Ausgangsstellung angeordnet ist insbesondere durch einstückige Ausbildung des Ansatzzapfens am Grundkörper **(3)** aus einem biegsamen Material.

10. Reinigungsbürste nach einem der vorhergehenden Ansprüche,
**dadurch gekennzeichnet, dass**
der Stiel **(1)** einen unrunden, insbesondere dreieckigen Querschnitt mit gerundeten Ecken aufweist.

11. Reinigungsbürste nach einem der vorhergehenden Ansprüche,
**dadurch gekennzeichnet, dass**
der Stiel **(1)** als Pumpe (**14**), insbesondere einem in dem zylindrischen Rohr des Stieles **(1)** aufgenommenen und verschiebbaren Zylinder, ausgebildet ist, durch dessen Relativbewegung entlang des Stieles **(1)** der Druck im Stiel **(1)** und damit in dem Grundkörper **(3)** verändert werden kann, insbesondere zur Veränderung der Steifigkeit des aufblasbaren Teils des Grundkörpers (**3**).

12. Reinigungsbürste nach einem der vorhergehenden Ansprüche,
**dadurch gekennzeichnet, dass**
insbesondere im Bereich des Reinigungskopfes **(2)** wenigstens eine Öffnung angeordnet ist, die über ein Auslassventil **(15)** verschließbar ist und das Auslassventil **(15)** insbesondere vom Stiel **(1)** aus betätigbar ist zum Ausbringen von Duftstoffen und/oder Desinfektions- oder Reinigungsmitteln.

13. Reinigungsbürste nach einem der vorhergehenden Ansprüche,
**dadurch gekennzeichnet, dass**
die Erstreckungslänge **(10)** der Borste auf den beiden Seiten des Grundkörpers **(3)** bei einem im spitzen Winkel zur Hauptebene **(10)** des Grundkörpers **(3)** abstrebenden Stiels **(1)** ungleich ist.
und/oder
der Stiel **(1)** umklappbar ist von der einen zur anderen Seite bezüglich der Hauptebene **(10)** des Grundkörpers **(3),** und auf den beiden Seiten insbesondere in unterschiedlichen Winkeln zur Hauptebene **(10)** abstrebt.

14. Reinigungsbürste nach einem der vorhergehenden Ansprüche,
**dadurch gekennzeichnet, dass**
der Grundkörper **(3)** einstückig zusammen mit den Borsten aus Kunststoff und insbesondere einem gummiartigen Kunststoff ausgebildet ist.

## Claims

1. A cleaning brush including a handle (1) and a cleaning head (2) with bristles (5a-k), wherein:
a) a base element of the cleaning head (2) has a larger extension in a main extension plane (10), than in a transversal direction (11) that is orthogonal to the main extension plane,
b) the base element (3) is configured plate shaped,
c) the base element (3) is more flexible in at least one of its edge portions (3a) in a direction transversal to the main extension plane (10) than in a center portion (3b) or in a portion of an attachment point (4) at the handle (1),
d) the bristles (5a - k) are integrally configured together with the base element (3) **characterized in that**
e) the bristles (5a - k) protrude through both main surfaces of the base element (3),
f) the base element (3) has a heart shaped or arrow shaped contour in a top view of the main extension plane (10),
g) the handle (1) has a curved S shape in an extension of the main extension plane (10) of the base element (3).

2. The cleaning brush according to claim 1,
**characterized in that**
the bristles have a different stiffness and/or different cross section contour and/or different cross section dimensions and/or length on both side of the base element (3).

3. The cleaning brush according to one of the preceding claims,
**characterized in that**
the edge portion (3a) has different bending resistances in both transversal directions (11) that are orthogonal to the main plane (10) of the base element.

4. The cleaning brush according to one of the preceding claims,
**characterized in that**
the attachment point (4) of the handle (1) at the base element (3) is recessed from an edge (3a) of the base element (3) and in particular arranged in a center or in a center of gravity of the base element (3) and the handle (1) is attached in particular orthogonal to the main plane (10).

5. The cleaning brush according to one of the preceding claims for cleaning a toilet bowl with a U-shaped elbow below an edge,
**characterized in that**
a total thickness of the cleaning head (2) at least measured in some end portions (3a), measured including an extension of the brushes is slightly larger than a free width (7) of the U-shaped elbow of the toilet bowl.

6. The cleaning brush according to one of the preceding claims,
**characterized in that**
the end portions (3a) of the base element (3) have different bending resistances.

7. The cleaning brush according to one of the preceding claims,
**characterized in that**
the different bending stiffnesses of the base element (3) in both transversal directions (11) is achieved by stiffening ribs (8) on one of the outsides of the base element (3).

8. The cleaning brush according to one of the preceding claims,
**characterized in that**
the attachment point (4) of the handle (1) at the base element (3) is provided at an edge (3a) of the base element (3) and in the extension direction (10) of the handle (1) or at an acute angle relative to the main plane (10) of the base element (3).

9. The cleaning brush according to one of the preceding claims,
**characterized in that**
the handle (1) is movably arranged at the base element (3) and in particular so that it springs back elastically into its starting position, in particular through an integral configuration of the connecting pinion at the base element (3) made from a flexible material.

10. The cleaning brush according to one of the preceding claims,
**characterized in that**
the handle (1) has a non circular, in particular triangular cross section with rounded corners.

11. The cleaning brush according to one of the preceding claims,
**characterized in that**
the handle (1) is configured as a pump (14), in particular as a cylinder that is movably received in the cylindrical tube of the handle (1), wherein a relative movement of the cylinder along the handle (1) varies a pressure in the handle (1) and thus in the base element (3), particular for changing a stiffness of the inflatable portion of the base element (3).

12. The cleaning brush according to one of the preceding claims,
**characterized in that**
in particular in a portion of the cleaning head (2) at least one opening is arranged which is closeable by an outlet valve (15) and the outlet valve (15) is in particular actuatable from the handle (1) for dispensing fragrances and/or disinfection or cleaning agents.

13. The cleaning brush according to one of the preceding claims,
**characterized in that**
an extension length (10) of the bristles on both sides of the base element (3) is uneven for a handle (1) that extends at an acute angle relative to the main plane (10) of the base element (3), and/or
the handle is foldable from one side to another side with respect to the main plane (10) of the base element (3) and extends on both sides in particular at different angles relative to the main plane (10).

14. The cleaning brush according to one of the preceding claims,
**characterized in that**
the base element (3) is integrally configured together with the plastic bristles and in particular made from a rubbery plastic material.

## Revendications

1. Brosse de nettoyage avec un manche (1) et une tête de nettoyage (2) avec des poils (5a-k),
a) le corps de base (3) de la tête de nettoyage (2) présentant une extension plus importante sur son plan d'extension principal (10) que dans le sens transversal (11) à celui-ci,
b) le corps de base (3) étant conçu en forme de plaque,
c) le corps de base (3) étant au moins dans une de ses zones de bord (3a) plus flexible dans le sens transversal au plan d'extension principal (10) que dans la zone centrale (3b) ou dans la zone du point de fixation (4) sur le manche (1),
d) les poils (5a-k) étant conçus d'un seul tenant avec le corps de base (3),
**caractérisée en ce que**
e) les poils (5a-k) font saillie depuis les deux surfaces principales du corps de base (3),
f) une vue de dessus du plan d'extension principal (10) du corps de base (3) montre que celui-ci présente un contour en forme de coeur ou de flèche,
g) une vue dans la direction d'extension du plan d'extension principal (10) du corps de base (3) monte que le manche (1) présente une forme courbée en S.

2. Brosse de nettoyage suivant la revendication 1,
**caractérisée en ce que**
sur les deux côtés du corps de base, les poils présentent une rigidité différente et/ou un contour de section transversale différent et/ou des dimensions de section transversale différentes et/ou des longueurs différentes.

3. Brosse de nettoyage suivant une des revendications précédentes,
**caractérisée en ce que**
la même zone de bord (3a) est aisément pliable à des degrés différents dans les deux sens transversaux par rapport au plan principal (10) du corps de base.

4. Brosse de nettoyage suivant une des revendications précédentes,
**caractérisée en ce que**
le point de fixation (4) du manche (1) est disposé sur le corps de base (3) de façon décalée vers l'arrière par rapport au bord (3a) du corps de base (3), qu'il est disposé, en particulier, au centre ou au centre de gravité de la surface du corps de base (3) et **en ce que** le manche (1) est notamment fixé perpendiculairement au plan principal (10).

5. Brosse de nettoyage suivant une des revendications précédentes pour le nettoyage d'une cuvette de toilettes avec un coudage en forme de U sous le bord,
**caractérisée en ce que**
l'épaisseur totale de la tête de nettoyage (2), mesurée en incluant l'extension des poils, est au moins dans quelques zones de bord (3a) légèrement plus grande que la largeur libre (7) du coudage en forme de U de la cuvette de toilettes.

6. Brosse de nettoyage suivant une des revendications précédentes,
**caractérisée en ce que**
les zones de bord (3a) du corps de base sont aisément pliables à des degrés différents.

7. Brosse de nettoyage suivant une des revendications précédentes,
**caractérisée en ce que**
la flexibilité variable du corps de base (3) dans les deux sens transversaux (11) est obtenue par des nervures raidisseuses (8) sur une des faces externes du corps de base (3).

8. Brosse de nettoyage suivant une des revendications précédentes,
**caractérisée en ce que**
l'emplacement du point de fixation (4) du manche (1) sur le corps de base (3) se situe sur le bord (3a) du corps de base (3) et dans le sens d'extension (10) du manche (1) ou forme un angle aigu avec le plan principal (10) du corps de base (3).

9. Brosse de nettoyage suivant une des revendications précédentes,
**caractérisée en ce que**
le manche (1) est disposé sur le corps de base (3) de façon mobile et notamment de façon à revenir élastiquement à sa position initiale, en particulier grâce à une conception d'un seul tenant du tenon de fixation et du corps de base (3) en un matériau flexible.

10. Brosse de nettoyage suivant une des revendications précédentes,
**caractérisée en ce que**
le manche (1) présente notamment une section transversale triangulaire avec des angles arrondis.

11. Brosse de nettoyage suivant une des revendications précédentes,
**caractérisée en ce que**
le manche (1) est conçu comme pompe (14), notamment comme un cylindre reçu et déplaçable dans le tube cylindrique du manche (1), cylindre, dont le mouvement relatif le long du manche (1) permet de modifier la pression dans le manche (1) et, par conséquent, la pression dans le corps de base (3), en particulier pour la modification de la rigidité de la partie gonflable du corps de base (3).

12. Brosse de nettoyage suivant une des revendications précédentes,
**caractérisée en ce que**
notamment dans la zone de la tête de nettoyage (2) est disposée au moins une ouverture qui peut être fermée par l'intermédiaire d'une soupape de sortie (15) et **en ce que** la soupape de sortie (15) est actionnable notamment à partir du manche (1) pour dégager des parfums et/ou des produits de désinfection ou de nettoyage.

13. Brosse de nettoyage suivant une des revendications précédentes,
**caractérisée en ce que**
la longueur d'extension (10) du poil sur les deux côtés du corps de base (3), à manche (1) partant du corps de base en formant un angle aigu avec le plan principal de celui-ci, est inégale,
et/ou le manche (1) est pliable d'un côté vers l'autre côté par rapport au plan principal (10) du corps de base (3) et se dresse sur les deux côtés notamment de manière à former des angles différents par rapport au plan principal (10).

14. Brosse de nettoyage suivant une des revendications précédentes,
**caractérisée en ce que**
le corps de base (3) est conçu d'un seul tenant avec les poils en matière artificielle et notamment en une matière artificielle caoutchouteuse.
